# EUROPÄISCHE PATENTSCHRIFT

(11) **EP 0 672 438 B1**
(45) Veröffentlichungstag und Bekanntmachung des Hinweises auf die Patenterteilung: **20.08.1997**
(21) Anmeldenummer: 94810106.8
(22) Anmeldetag: 21.02.1994
(51) Int. Cl.: A63C 9/08

(54) **Einrichtung für eine Bindung für Gleitbretter, insbesondere Snowboards**
Device for a binding of boards, especially snowboards
Disposition pour une fixation d'une planche de glisse, notamment snowboards

(43) Veröffentlichungstag der Anmeldung: 20.09.1995
(73) Patentinhaber: FRITSCHI AG, APPARATEBAU, 3713 Reichenbach im Kandertal (CH)
(72) Erfinder: Fritschi, Andreas, CH-3752 Wimmis (CH)
(74) Vertreter: Tschudi, Lorenz

(56) Entgegenhaltungen:
- DE-A- 2 603 009
- DE-U- 9 303 232

## Beschreibung

Die vorliegende Erfindung bezieht sich auf eine Einrichtung für eine Bindung für Gleitbretter, insbesondere Snowboards gemäss dem Oberbegriff des Patentanspruchs 1. Eine solche Bindung ist z.B. aus DE-U-93 03 232 bekannt.

Bei Snowboard-Bindungen der genannten Art ist der Spannbügel einer Bindung in den meisten Fällen am die Spitze des Schuhs festhaltenden Haltebügel und um diesen verschwenkbar angeordnet. Zum Einstieg in die Bindung setzt der Snowboardfahrer die Fersensohle des Schuhs in den hinteren Haltebügel der entsprechenden Bindung ein, senkt die Schuhspitze in den vorderen Haltebügel ab und schliesst den Haltebügel durch Verschwenken von Hand, wodurch der Schuh in der Bindung festgehalten wird.

Zum Lösen der Bindung vom Schuh wird der Spannbügel um die Drehachse, die durch einen Bereich des vorderen Haltebügels gebildet wird, von Hand aufgeschwenkt, wodurch die Schuhspitze freigegeben wird, wonach der Snowboardfahrer aus der Bindung aussteigen kann.

Diese bekannten Snowboard-Bindungen weisen den Nachteil auf, dass die Spannbügel zum Festhalten des Schuhs in der entsprechenden Bindung von Hand Zugeschwenkt werden müssen.

Aus diesem Nachteil ergibt sich die Aufgabe der Erfindung, eine Bindung für Gleitbretter, insbesondere Snowboards so zu gestalten, dass ein Einstieg ohne manuelle Hilfe ermöglicht wird, wobei ein sicheres Festhalten des Schuhs in der Bindung gewährleistet ist, und dass bereits bestehende Bindungsplatten ohne grossen Aufwand als Option umgebaut und mit dieser Einrichtung ausgestattet werden können.

Erfindungsgemäss ergibt sich die Lösung dieser Aufgabe durch die in der Kennzeichnung des Patentanspruchs 1 angegebenen Merkmale.

Mit der Anordnung eines Trittsporns im Spannbügel und dem Festhalten des Haltebügels durch einen Endanschlag in einer vorgegebenen Stellung wird durch Hinunterdrücken des Trittsporns durch die Schuhsohle des Schuhs der Spannbügel von der geöffneten Stellung in die geschlossene Stellung verschwenkt, was ohne manuelle Hilfeleistung erfolgt, wonach der Schuh durch den Spannbügel festgehalten wird. Mit dieser Einrichtung kann demzufolge das Einsetzen des Schuhs in die Bindung ohne manuelle Hilfe erfolgen.

In vorteilhafter Weise ist die Achse, um welche der Trittsporn verschwenkbar ist, gegenüber der Achse, um welche der Spannbügel verschwenkbar ist, um ein Mass a versetzt. Hierbei wird die Verschwenkbewegung des Trittsporns beim Einsetzen des Schuhs in die Bindung über einen Anschlag auf den Spannbügel übertragen. Durch das Versetzen der Achsen wird erreicht, dass die Verschwenkbewegung des Trittsporns kleiner ist als diejenige des Spannbügels. Dadurch überragt der Trittsporn bei geschlossenem Spannbügel diesen in Längsrichtung der Bindung nicht, sondern bleibt praktisch an der Schuhsohle anliegend.

In vorteilhafter Weise wird die Achse, um welche der Trittsporn verschwenkbar ist, durch den Haltebügel gebildet. Dieser ist hierzu im Bereich, welcher die Achse bildet, um die der Spannbügel verschwenkbar ist, mit einer zusätzlichen Ausbiegung versehen. Dadurch ergibt sich eine optimale und einfache Schwenklagerung sowohl für den Haltebügel als auch für den Trittsporn.

Eine vorteilhafte Ausgestaltung der Erfindung besteht darin, dass am Ende des Trittsporns, welches der Achse abgewandt, bzw. welches dem Schuh zugewandt ist, eine frei drehbare Rolle angeordnet ist. Mit dieser Rolle wird die Reibung zwischen dem Trittsporn und der Schuhsohle, mit welcher der Trittsporn beim Einstieg betätigt wird, verkleinert, wodurch der Kraftaufwand ebenfalls kleiner wird.

Eine weitere vorteilhafte Ausgestaltung der Erfindung besteht darin, dass zwischen einer über die Achse, um die der Trittsporn schwenkbar ist, hinausgehenden Verlängerung des Trittsporns und dem Endbereich des Bedienerhebels ein druckelastisches Element, vorzugsweise in Form einer Druckfeder, angeordnet ist. Beim Beginn des Hinunterdrückens des Trittsporns beim Einstieg in die Bindung wird diese Druckfeder zusammengedrückt, bis der Totpunkt durch die Verschwenkung überschritten ist, wonach sich die Druckfeder wieder ausdehnen kann und den Spannbügel selbständig in die geschlossene Stellung bringt. Dadurch wird gewährleistet, dass der Spannbügel beim Einsetzen des Schuhs in die Bindung immer in die richtige Lage gelangt und der Schuh sicher in der Bindung gehalten ist.

Eine weitere vorteilhafte Ausgestaltung der Erfindung besteht darin, dass im Bedienerhebel ein Oeffnungshebel angeordnet ist, der um eine im Bedienerhebel gehaltene Achse verschwenkbar ist. Dieser Oeffnungshebel kommt im geschlossenen Zustand mit dem Bedienerhebel zur Anlage. Dieser Oeffnungshebel ist mit einem Fortsatz versehen, welcher beim Aufschwenken zwischen die Verlängerung des Trittsporns und das daran befestigte Ende der Druckfeder hineinragt. Dadurch wird einerseits bewirkt, dass mit dem Oeffnen des Oeffnungshebels der Spannbügel ebenfalls leicht aufgeschwenkt wird, und dass andererseits der Trittsporn vom Schuh weg gegen den ersten Anschlag gedrückt wird. Damit wird erreicht, dass bei geöffnetem Oeffnungshebel der Spannbügel in einem leicht aufgeschwenkten Zustand gehalten wird, ohne dass die Schuhspitze angehoben werden muss. In dieser Lage kann der Spannbügel durch leichtes Hochziehen der Schuhspitze noch vollständig geöffnet werden, so dass der Schuh freigegeben wird. Damit wird erreicht, dass zum Aussteigen aus der Bindung der Oeffnungshebel von Hand aufgeschwenkt werden kann, der Snowboardfahrer kann sich danach aufrichten, der Spannbügel verbleibt in der leicht aufgeschwenkten Lage, so dass der Snowboardfahrer problemlos aus der Bindung steigen kann.

In vorteilhafter Weise ist der Oeffnungshebel mit einer Feder ausgerüstet, welche bewirkt, dass der Oeffnungshebel bei vollständig geöffnetem Spannbügel in die zugeschwenkte Lage gebracht wird. Hierzu wird der Fortsatz des Oeffnungshebels beim vollständigen Aufschwenken des Spannbügels vom Trittsporn und der Druckfeder freigegeben, so dass die Schliessbewegung erfolgen kann. Dadurch wird erreicht, dass vor dem erneuten Einstieg in die Bindung der Spannbügel nicht noch speziell vorbereitet werden muss, sondern sich im für den Einstieg bereiten Zustand befindet.

Von Vorteil ist es, wenn die aufgeschwenkte Lage des Spannbügels durch einen zweiten Anschlag begrenzt ist. Diese definierte Lage des Spannbügels bildet dann auch die Ausgangsstellung des Spannbügels für den automatischen Einstieg in die Bindung.

Eine Ausführungsform der Erfindung wird nachfolgend anhand der beiliegenden Zeichnung beispielhaft für die Anwendung auf einem Snowboard näher erläutert.

Es zeigt
**Fig. 1** eine Seitenansicht auf einen Unterteil eines in eine Bindung eines Snowboards eingesetzten und festgehaltenen Schuhs, mit einem im Schnitt dargestellten Spannbügel;
**Fig. 2** eine Ansicht in Längsrichtung der Bindung gemäss Fig. 1 auf den vorderen Haltebügel mit darauf angeordnetem, aufgeschwenktem Spannbügel;
**Fig. 3** eine Seitenansicht auf den Vorderteil der Bindung gemäss Fig. 1, wobei der Spannbügel sich in der aufgeschwenkten Position gemäss Fig. 2 und bereit zum Einstieg des Schuhs in die Bindung befindet;
**Fig. 4** eine Schnittdarstellung des Spannbügels gemäss Fig. 3 in einer Position während des Einstiegs des Schuhs in die Bindung;
**Fig. 5** eine Schnittdarstellung des Spannbügels mit geöffnetem Oeffnungshebel; und
**Fig. 6** eine räumliche Darstellung des Spannbügels gemäss Fig. 1 bis 5.

Eine Snowboard-Bindung 1 besteht, wie aus Fig. 1 ersichtlich ist, aus einem vorderen Haltebügel 2 und einem hinteren Haltebügel 3, die jeweils an einer Platte 4 der Bindung in bekannter Weise angebracht sind. Die Platten 4 sind am nicht dargestellten Snowboard in ebenfalls bekannter Weise befestigt.

Durch die Bindung 1 festgehalten ist ein Schuh 5, der dadurch mit dem Snowboard verbunden ist. Der Fersenteil des Schuhs 5 wird durch den hinteren Haltebügel 3 gehalten, während der vordere Teil des Schuhs durch einen Spannbügel 6 gehalten ist, der um den vorderen Haltebügel 2 schwenkbar ist und sich in der zugeschwenkten Position befindet. Die Verschwenkung des Spannbügels 6 erfolgt um eine Achse 7, die durch den vorderen Haltebügel 2 gebildet wird. Der eine Schenkel des Spannbügels 6 wirkt als Halteteil 8, welcher die Sohlenspitze des Schuhs 5 in die Bindung 1 spannt, während der andere Schenkel als Bedienerhebel 9 dient.

Innerhalb des Spannbügels 6 und um eine weitere Achse 10 verschwenkbar ist ein Trittsporn 11 angeordnet. Diese Achse 10 wird durch eine zusätzliche Ausbiegung 12 (Fig. 2) des vorderen Haltebügels 2 gebildet, wobei die Achse 10 zur Achse 7, wie in Fig. 1 dargestellt, um das Mass a schräg nach oben versetzt ist, das im vorliegenden Beispiel etwa 12 mm beträgt.

Das Ende des Trittsporns 11, welches über den Halteteil 8 des Spannbügels 6 vorsteht, und welches mit dem Schuh 5 in Kontakt kommt, ist mit einer frei drehbaren Rolle 12 ausgestattet. Das bezüglich der Achse 10 gegenüberliegende Ende des Trittsporns 11 wird durch eine Verlängerung 13 gebildet. An diese Verlängerung 13 ist ein Ende eines druckelastischen Elementes 14 angelenkt, dessen anderes Ende am Endbereich des Bedienerhebels 9 angelenkt ist.

Dieses druckelastische Element 14 besteht aus einer Druckfeder 15, die in zwei teleskopartig ineinander verschiebbaren Hohlzylindern 16, 17 eingesetzt ist. Diese Druckfeder 15 bewirkt in der in Fig. 1 dargestellten Lage des Spannbügels 6, dass das Ende des Trittsporns 11 mit der Rolle 12 leicht gegen die Schuhsohle des Schuhs 5 gedrückt wird.

Im Bedienerhebel 9 des Spannbügels 6 ist ein Oeffnungshebel 18 angeordnet, welcher um eine im Bedienerhebel 9 gehaltene Achse 19 schwenkbar ist. Bei zugeschwenktem Spannbügel 6, wie er in Fig. 1 dargestellt ist, liegt der Oeffnungshebel 18 am Bedienerhebel 9 mit seiner Längsseite an.

In der Darstellung gemäss Fig. 2 ist der vordere Haltebügel 2 ersichtlich, mit dem darauf verschwenkbar gehaltenen Spannbügel 6. Hierbei ist der Spannbügel 6 jeweils mit seinen äusseren Bereichen auf dem durch den Spannbügel 6 gebildeten beiden Achsstücken 7 gelagert.

Innerhalb des Spannbügels 6 ist der vordere Haltebügel 2 mit einer zusätzlichen Ausbiegung 20 ausgestattet. Diese Ausbiegung 20 bildet die weitere Achse 10, um welche der Trittsporn 11, der im Spannbügel 6 untergebracht ist, verschwenkbar ist.

Ebenfalls sichtbar sind die beiden Hohlzylinder 16 und 17, in welchen die Druckfeder eingesetzt ist, mit ihren Anlenkpunkten an der Verlängerung 13 des Trittspornes 11 bzw. am Endbereich des Bedienerhebels 9.

Zum Einsteigen in die Bindung 1 wird der Spannbügel 6 in die aufgeschwenkte Lage gebracht, wie in Fig. 3 ersichtlich ist. Diese aufgeschwenkte Lage wird durch den ersten Anschlag 22 und den zweiten Anschlag 27 begrenzt. Der Oeffnungshebel 18 befindet sich in seiner geschlossenen Stellung. Der Fersenbereich des Schuhs 5 wird in den hinteren Haltebügel 3 eingesetzt, wie aus Fig. 1 hervor geht, und die Spitze des Schuhs 5 wird auf den Trittsporn 11 gelegt. Danach wird die Spitze des Schuhs 5 gegen die Platte 4 der Bindung hin abgesenkt, wodurch der Trittsporn 11 um die Achse 10 verschwenkt wird.

Damit der vordere Haltebügel 2 diesem Druck nicht nachgeben kann, ist an der Platte 4 ein Endanschlag 21 angebracht, der den vorderen Haltebügel 2 in einer vorgegebenen Stellung hält. Dieser Endanschlag 21 weist die Form eines Stiftes auf, die in die Platte 4 eingesetzt sind, wie auch aus Fig. 2 ersichtlich ist.

Die durch die Spitze des Schuhs 5 auf den Trittsporn 11 ausgeübte Verschwenkung wird über den ersten Anschlag 22, der am Spannbügel 6 angebracht ist, auf den Spannbügel 6 übertragen. Somit wird der Spannbügel 6 mit dem Verschwenken des Trittsporns 11 seinerseits um die Achse 7 verschwenkt.

Während einer ersten Phase des Verschwenkens des Spannbügels 6 beim Einsetzen des Schuhs 5 in die Bindung 1 wird die Druckfeder 15 zusammengedrückt, bis die in Fig. 4 dargestellte Lage erreicht ist. Beim Weiterschwenken des Trittsporns 11 um die Achse 10, was durch weiteres Hinunterdrücken der Spitze des Schuhs 5 erreicht wird, wird auch der Spannbügel 6 weiter verdreht. Danach überschreitet die Druckfeder 15 den Totpunkt, sie kann sich wieder ausdehnen, so dass der Spannbügel 6 selbständig weiterverschwenkt wird, der Halteteil 8 des Spannbügels 6 greift in die Sohle 23 der Spitze des Schuhs 5 ein, wonach der Spannbügel 6 die Position einnimmt, wie sie in Fig. 1 dargestellt ist. In dieser Position ist der Spannbügel 6 selbsthaltend, d.h. der Schuh 5 ist fest in der Bindung 1 fixiert.

In dieser in Fig. 1 dargestellten Lage des Spannbügels 6 wird der Trittsporn 11 mit seinem rollenseitigen Ende durch die Druckfeder 15 gegen den Schuh 5 gedrückt, wodurch der Trittsporn 11 in dieser Position gehalten wird.

Um den Schuh 5 aus der in der Bindung festgehaltenen Position, wie sie in Fig. 1 dargestellt ist, zu lösen, muss der Spannbügel 6 aufgeschwenkt werden. Um dieses Aufschwenken des Spannbügels 6 und insbesondere um das Ausheben der Spitze des Schuhs 5 aus dem vorderen Haltebügel 2 mit dem daran angeordneten Spannbügel 6 zu ermöglichen, ist im Bedienerhebel 9 des Spannbügels 6 der Oeffnungshebel 18 angeordnet, wie in Fig. 5 dargestellt ist. Zum Oeffnen des Spannbügels 6 wird der Oeffnungshebel 18, der um die im Bedienerhebel 9 gehaltene Achse 19 schwenkbar ist, aufgeschwenkt. Durch dieses Aufschwenken gelangt ein Fortsatz 25 des Oeffnungshebels 18 auf die Verlängerung 13 des Trittsporns 11 und stützt sich hier ab. Dadurch wird der Spannbügel 6 ebenfalls aufgeschwenkt. Dieses Aufschwenken des Spannbügels 6 erfolgt solange, bis der Fortsatz 25 sich zwischen der Verlängerung 13 des Trittsporns 11 und dem Boden des Hohlzylinders 16 verklemmt, wie dies aus Fig. 5 ersichtlich ist. Hierbei wird der Trittsporn 11 und insbesondere die Rolle 12 des Trittspornes 11 von der Sohle 23 des Schuhs 5 weggedrückt. Gleichzeitig wird vermieden, dass durch die Druckfeder 15 der Spannbügel 6 wieder gegen den Schuh 5 hinzuschwenkt.

Wenn nun der Snowboardfahrer von Hand den Oeffnungshebel 18 aufgeschwenkt und dadurch auch den Spannbügel 6 ebenfalls etwas hochgeschwenkt hat, und dieser in der in Fig. 5 dargestellten Lage verbleibt, kann sich der Snowboardfahrer aufrichten und die Spitze des Schuhs 5 aus dem vorderen Haltebügel 2 und dem Spannbügel 6 ausheben. Während dieses Aushebevorgangs der Spitze des Schuhs 5 wird der Spannbügel 6 in die vollständig aufgeschwenkte Lage gebracht, wie sie in Fig. 3 dargestellt ist, wodurch der Fortsatz 25 durch die Verlängerung 13 des Trittsporns 11 und den Boden des Hohlzylinders 16 freigegeben wird. Durch eine Feder 26, welche durch das Aufschwenken des Oeffnungshebels 18 gespannt wird, und die den Oeffnungshebel 18 in die eingeschwenkte Lage bringen möchte, wird nach Freigabe des Fortsatzes 25 der Oeffnungshebel 18 in seine zugeschwenkte, d.h. geschlossene Position gebracht, wodurch er wieder am Bedienerhebel 9 des Spannbügels 6 anliegt. Dadurch ist der Spannbügel 6 wieder in einer zum Einstieg bereiten Position, die der in Fig. 3 dargestellten Position entspricht.

Aus Fig. 6 ist der Spannbügel 6 in seiner zugeschwenkten Position ersichtlich. Der Oeffnungshebel 18 befindet sich in seiner geschlossenen Lage, wodurch er mit dem Bedienerhebel 9 praktisch eine Einheit bildet. Dadurch ergibt sich auch eine schützende Abdeckung für das druckelastische Element 14 (Fig. 1) und den Trittsporn 11. In der hier dargestellten Form kann ein derartiger Spannbügel 6 zusammen mit dem vorderen Haltebügel 2 auf eine Platte 4 einer Snowboard-Bindung eingesetzt werden.

Mit einem derart ausgestatteten Spanndorn 6 für eine Snowboard-Bindung 1 wird der Einstieg in eine Snowboard-Bindung wesentlich erleichtert. Auch das Aussteigen aus der Snowboard-Bindung ist in der beschriebenen Art sehr einfach möglich. Damit wird eine Snowboard-Bindung zur Verfügung gestellt, die komfortabel in der Anwendung und sicher in der Funktion ist.

Derartige ausgestattete Bindungen sind auch für weitere ähnliche Anwendungsgebiete denkbar.

## Patentansprüche

1. Einrichtung für eine Bindung für Gleitbretter, insbesondere Snowboards, mit einem Spannbügel (6), der um eine erste Achse (7) von einem von zwei Haltebügel (2, 3), der an einer Platte (4) der Bindung angebracht ist, die am Gleitbrett befestigt ist, verschwenkbar ist, wobei ein Schenkel des Spannbügels (6) als Halteteil (8) zur Fixierung eines Schuhs in der Bindung vorgesehen ist, während der andere Schenkel als Bedienerhebel (9) dient, dadurch gekennzeichnet, dass in den Spannbügel (6) ein Trittsporn (11) integriert ist, der um eine weitere Achse (10) verschwenkbar ist, und der über den Halteteil (8) des Spannbügels (6) vorsteht, und dass der Haltebügel (2) bzw. (3) beim Einsetzen des Schuhs (5) in die Bindung (1) durch einen Endanschlag (21) in einer vorgegebenen Stellung gehalten ist.

2. Einrichtung nach Anspruch 1, dadurch gekennzeichnet, dass der Spannbügel (6) am vorderen Haltebügel (2) der Bindung (1) angebracht ist.

3. Einrichtung nach Anspruch 1 oder 2, dadurch gekennzeichnet, dass die weitere Achse (10), um welche der Trittsporn (11) verschwenkbar ist, gegenüber der ersten Achse (7), um welche der Spannbügel (6) verschwenkbar ist, um ein Mass (a) versetzt ist, und dass der Spannbügel (6) mit mindestens einem ersten Anschlag (22) ausgestattet ist, über welchen die Verschwenkbewegung des Trittsporns (11) beim Einsetzen des Schuhs (5) in die Bindung (1) auf den Spannbügel (6) übertragbar ist.

4. Einrichtung nach einem der Ansprüche 1 bis 3, dadurch gekennzeichnet, dass die weitere Achse (10), um welche der Trittsporn (11) verschwenkbar ist, durch den Haltebügel (2) gebildet ist, indem der Haltebügel (2) im Bereich, welcher die erste Achse (7) bildet, um die der Spannbügel (6) verschwenkbar ist, eine zusätzliche Ausbiegung (20) aufweist.

5. Einrichtung nach einem der Ansprüche 1 bis 4, dadurch gekennzeichnet, dass am Ende des Trittsporns (11), welches der weiteren Achse (10) abgewandt ist, um die der Trittsporn (11) schwenkbar ist, eine frei drehbare Rolle (12) angeordnet ist.

6. Einrichtung nach einem der Ansprüche 1 bis 5, dadurch gekennzeichnet, dass der Trittsporn (11) eine über die weitere Achse (10), um die er verschwenkbar ist, hinausgehende Verlängerung (13) aufweist, an welchem ein Ende eines druckelastischen Elements (14) befestigt ist, dessen anderes Ende am Endbereich des Bedienerhebels (9) angebracht ist.

7. Einrichtung nach Anspruch 6, dadurch gekennzeichnet, dass das druckelastische Element (14) aus einer Druckfeder (15) besteht, welche innerhalb zweier teleskopartig ineinander verschiebbaren Hohlzylindern (16, 17) angeordnet ist, und dass die beiden äusseren Enden der Hohlzylinder (16, 17) gelenkig mit dem Endbereich des Bedienerhebel (9) bzw. mit der Verlängerung (13) des Trittsporns (11) verbunden sind.

8. Einrichtung nach Anspruch 6 oder 7, dadurch gekennzeichnet, dass im Bedienerhebel (9) ein Oeffnungshebel (18) angeordnet ist, welcher um eine im Bedienerhebel (9) gehaltene Achse (19), die im wesentlichen parallel zur ersten Achse (7) liegt, um welche der Bedienerhebel (9) schwenkbar ist, verschwenkbar ist, und dass dieser Oeffnungshebel (18) im geschlossenen Zustand mit dem Bedienerhebel (9) zur Anlage kommt.

9. Einrichtung nach Anspruch 8, dadurch gekennzeichnet, dass der Oeffnungshebel (18) mit einem Fortsatz (25) versehen ist, welcher beim Aufschwenken des Oeffnungshebels (18) zwischen die Verlängerung (13) des Trittsporns (11) und das daran befestigte Ende des druckelastischen Elementes (14) hineinragt und den Trittsporn (11) vom Schuh (5) weg gegen den ersten Anschlag (22) drückt.

10. Einrichtung nach Anspruch 9, dadurch gekennzeichnet, dass bei dessen Oeffnen die Verlängerung (13) des Trittsporns (11) und das daran befestigte Ende des druckelastischen Elementes (14) sich von Fortsatz (25) des Oeffnungshebels (18) wegbewegen und diesen freigeben, sodass der Oeffnungshebel (18) mittels einer Feder (26) bezüglich des Spannbügels (6) in den geschlossenen Zustand bringbar ist.

11. Einrichtung nach einem der Ansprüche 1 bis 10, dadurch gekennzeichnet, dass die aufgeschwenkte Lage des Spannbügels (6) durch einen zweiten Anschlag (27) begrenzt ist.

## Claims

1. Device for a binding of boards which slide, in particular snowboards, with a clamp clip (6), which is pivotable about a first axis (7) of one of two retaining clips (2, 3), which retaining clip is provided on a plate (4) of the binding which is fastened to the board, an arm of the clamp clip (6) being foreseen as the holding part (8) for fixing a boot in the binding, while the other arm serves as the operating lever (9), characterised in that a tread spur (11) is integrated in the clamp clip (6), which spur is pivotable about a further axis (10), and which spur projects over the holding part (8) of the clamp clip (6), and in that, upon insertion of the boot (5) in the binding (1), the retaining clip (2) or (3), respectively, is held in a predetermined position by means of an end stop (21).

2. Device according to claim 1, characterized in that the clamp clip (6) is mounted on the fore retaining clip (2) of the binding (1).

3. Device according to claim 1 or 2, characterised in that the further axis (10) about which the tread spur (11) is pivotable, with respect to the first axis (7), about which the clamp clip (6) is pivotable, is offset by a measurement (a), and in that the clamp clip (6) is provided with at least one first stop (22) by means of which the pivot movement of the tread spur (11) can be conveyed to the clamp clip (6) upon insertion of the boot (5) in the binding (1).

4. Device according to one of the claims 1 to 3, characterised in that the further axis (10), about which the tread spur (11) is pivotable, is formed by the retaining clip (2) in that the retaining clip (2) has an additional outward bend (20) in the area formed by the first axis (7) about which the clamp clip (6) is pivotable.

5. Device according to one of the claims 1 to 4, characterised in that a freely rotatable roller (12) is disposed at the end of the tread spur (11) remote from the further axis (10) about which the tread spur (11) is pivotable.

6. Device according to one of the claims 1 to 5, characterised in that the tread spur (11) has a prolongation (13) extending beyond the further axis (10) about which it is pivotable, on which prolongation one end of a compression-elastic element (14) is fastened, whose other end is mounted on the end area of the operating lever (9).

7. Device according to claim 6, characterised in that the compression-elastic element (14) consists of a pressure spring (15), which is disposed inside two telescopic hollow cylinders (16, 17) which can be pushed into each other, and in that the two outer ends of the hollow cylinders (16, 17) are connected in an articulated way to the end area of the operating lever (9), respectively to the prolongation (13) of the tread spur (11).

8. Device according to claim 6 or 7, characterised in that an opening lever (18) is disposed in the operating lever (9), which opening lever is pivotable about an axis (19) held in the operating lever (9), which axis is essentially parallel to the first axis (7) about which the operating lever (9) is pivotable, and in that, in the closed state, this opening lever (18) comes to abut the operating lever (9).

9. Device according to claim 8, characterised in that the opening lever (18) is provided with an extension (25) which, upon pivoting up of the opening lever (18), projects between the prolongation (13) of the tread spur (11) and the end of the compression-elastic element (14) fastened thereon, and presses the tread spur (11) away from the boot (5) toward the first stop (22).

10. Device according to claim 9, characterised in that, upon its opening, the prolongation (13) of the tread spur (11) and the end of the compression-elastic element (14) fastened thereon move away from the extension (25) of the opening lever (18), and release this lever so that the opening lever (18) can be brought into the closed state, with respect to the clamp clip (6), by means of a spring (26).

11. Device according to one of the claims 1 to 10, characterised in that the pivoted up position of the clamp clip (6) is limited by a second stop (27).

## Revendications

1. Dispositif pour fixation à une planche de glisse, notamment snowboards, avec un étrier de tension (6) pouvant pivoter autour d'un premier axe (7) d'un premier de deux étriers de maintien (2,3) fixé à une plaque (4) de la fixation qui est fixée à la planche de glisse, un côté de l'étrier de tension (6) étant prévu pour partie de maintien (8) pour la fixation d'une chaussure dans la fixation, alors que l'autre côté sert de levier d'actionnement (9), caractérisé en ce qu'une pédale d'appui (11) est intégrée dans l'étrier de tension (6), pivotante autour d'un autre axe (10) et qui dépasse sur la partie de maintien (8) de l'étrier de tension (6), et en ce que l'étrier de maintien (2), respectivement (3) est maintenu par un butoir (21) selon une position prédéterminée lors de l'introduction de la chaussure (5) dans la fixation (1).

2. Dispositif selon la revendication 1, caractérisé en ce que l'étrier de tension (6) est disposé sur l'étrier de maintien avant (2) de la fixation (1).

3. Dispositif selon l'une des revendications 1 ou 2, caractérisé en ce que l'autre axe (10) autour duquel la pédale d'appui (11) est pivotante est déplacé d'une valeur (a) vis-à-vis du premier axe (7) autour duquel l'étrier de tension (6) est pivotant, et en ce que l'étrier de tension (6) est muni d'au moins d'un premier arrêt (22) par lequel le mouvement de pivotement de la pédale d'appui (11) lors de l'introduction de la chaussure (5) dans la fixation (1) peut être transmise sur l'étrier de tension (6).

4. Dispositif selon l'une des revendications 1 à 3, caractérisé en ce que l'autre axe (10) autour duquel la pédale d'appui (11) est pivotante est formé par l'étrier de maintien (2), alors que l'étrier de maintien (2) est pivotant autour de l'étrier de tension (6) et comprend une courbure (20) supplémentaire dans la région formant le premier axe (7).

5. Dispositif selon l'une des revendications 1 à 4, caractérisé en ce qu'un rouleau (12) pivotant librement est disposé à l'extrémité de la pédale d'appui (11) tournée vers l'autre axe (10) autour duquel la pédale d'appui (11) est pivotante.

6. Dispositif selon l'une des revendications 1 à 5, caractérisé en ce que la pédale d'appui (11) comprend un prolongement (13) en saillie par dessus l'autre axe (10) autour duquel elle est pivotante, auquel une extrémité d'un élément à pression élastique (1) est fixée et dont l'autre extrémité est adaptée à l'extrémité du levier d'actionnement (9).

7. Dispositif selon la revendication 6, caractérisé en ce que l'élément à pression élastique (14) consiste en un ressort de pression, lequel est disposé à l'intérieur de deux cylindres creux télescopiques (16,17) coulissant entre eux, et en ce que les deux extrémités extérieures des cylindres creux (16,17) sont fixées de manière articulée sur l'extrémité du levier d'actionnement (9), respectivement sur le prolongement (13) de la pédale d'appui (11).

8. Dispositif selon l'une des revendications 6 ou 7, caractérisé en ce qu'un levier d'ouverture (18) est disposé dans le levier d'actionnement (9), lequel est pivotant autour d'un axe (19), maintenu dans le levier d'actionnement (9), qui est essentiellement parallèle au premier axe (7) autour duquel le levier d'actionnement (9) est pivotant, et en ce que ce levier d'ouverture (18) vient en appui avec le levier d'actionnement (9) à l'état fermé.

9. Dispositif selon la revendication 8, caractérisé en ce que le levier d'ouverture (18) est muni d'un prolongement (25), lequel lors du pivotement du levier d'ouverture (18), pénètre entre le prolongement (13) de la pédale d'appui (11) et l'extrémité qui lui est fixée de l'élément de pression élastique (14) et presse contre le premier appui (22) de la pédale d'appui (11) éloigné de la chaussure (5).

10. Dispositif selon la revendication 9, caractérisé en ce que lors de leur ouverture, le prolongement (13) de la pédale d'appui (11) et l'extrémité qui lui est fixée de l'élément de pression élastique (14) se déplacent du prolongement (25) du levier d'ouverture (18) et libèrent celui-ci, de telle manière que le levier d'ouverture (18) puisse être fermé au moyen d'un ressort (26) faisant partie de l'étrier de tension (6).

11. Dispositif selon l'une des revendications 1 à 10, caractérisé en ce que le pivotement de l'étrier de tension (6) est limité par une deuxième butée (27).
